# FASCICULE DE BREVET EUROPEEN

(11) **EP 0 133 404 B1**
(45) Date de publication et mention de la délivrance du brevet: **20.01.1988**
(21) Numéro de dépôt: 84401604.8
(22) Date de dépôt: 01.08.1984
(51) Int. Cl.: B27F 7/02

(54) **Dispositif pour assembler par agrafage des moulures à plusieurs feuillures**
Heftwerkzeug zum Zusammenfügen von Holzleisten mit mehreren Nuten
Stapling tool for assembling grooved laths

(30) Priorité: 04.08.1983 FR 8312853
(43) Date de publication de la demande: 20.02.1985
(73) Titulaire: Cassese, Antoine, F-77950 Maincy (FR)
(72) Inventeur: Cassese, Antoine, F-77950 Maincy (FR)
(74) Mandataire: Lepeudry-Gautherat, Thérèse

(56) Documents cités:
- EP-A- 0 062 012
- FR-A- 2 318 715
- US-A- 3 597 142
- US-A- 3 847 321

## Description

La présente invention concerne un dispositif pour assembler par agrafage notamment des moulures à plusieurs feuillures.

Un dispositif d'agrafage pour réaliser des cadres en bois est constitué par un support fixe présentant généralement à son extrémité antérieure une échancrure sur les bords de laquelle viennent prendre appui les faces arrière des baguettes à assembler. Sur ce support est montée une table coulissante dont la position par rapport au support est ajustée en fonction de ces baguettes. La partie inférieure de ce support comporte des glissières horizontales parallèles sur lesquelles coulissent deux chapes solidaires de coulisseaux à l'intérieur desquels peuvent coulisser des colonnes verticales réunies à leur partie supérieure par une pièce mobile et à leur partie inférieure par une embase sous laquelle est monté un vérin pneumatique, dont la tige est reliée à un poussoir qui pénètre dans le magasin d'agrafes.

Un tel dispositif qui est d'ailleurs décrit dans le brevet français n° 75.22814, publié sous le n° 2 318 715, ainsi que les dispositifs existant actuellement ne permettent que l'assemblage de baguettes ou moulures n'ayant qu'une seule feuillure.

Aussi, un des buts de la présente invention est- il de fournir, un dispositif pour assembler par agrafage des moulures à plusieurs feuillures, c'est-à-dire qu'un tel dispositif permet de placer des agrafes sur plusieurs plans parallèles.

Un autre but de l'invention est de fournir un tel dispositif qui facilement s'adapte sur les dispositifs actuellement utilisés comme par exemple sur celui décrit dans le brevet cité plus haut.

Ces buts, ainsi que d'autres qui apparaîtront par la suite sont atteints par un dispositif pour assembler par agrafage des moulures à plusieurs feuillures qui comprend un support fixe muni d'une table pour positionner les moulures à assembler, ce support comportant à son extrémité inférieure deux glissières horizontales supportant chacune une chape reliée à un coulisseau, chaque coulisseau étant mobile sur une des deux colonnes verticales lui correspondant qui sont réunies à leur partie inférieure par une embase sous laquelle est monté un vérin dont la tige est reliée à un marteau qui pénètre dans un magasin d'agrafes situé au-dessous du support, et à leur partie supérieure par une pièce solidaire desdites deux colonnes verticales et munie d'un organe presseur situé sensiblement en regard du marteau ainsi que de moyens de blocage, et qui, selon la présente invention, comprend, en outre, un ensemble d'agrafage qui comporte ledit marteau et un guide coulissant solidaire du marteau ainsi qu'un capteur, deux colonnettes sur lesquelles peuvent coulisser ledit ensemble d'agrafage, disposées entre un support inférieur disposé entre lesdites deux colonnes et au-dessus de l'embase et deux demi-supports formant à la fois le palier vertical et la chape correspondants, des moyens d'équilibrage montés sur chaque colonnette au-dessous de l'ensemble d'agrafage, et un plateau qui est disposé au sommet de la tige dudit vérin, et sur lequel reposent ledit marteau et ledit guide coulissant et qui comporte un accosteur en regard du capteur avec lequel il coopère.

Avantageusement le guide coulissant est de section carrée.

De préférence, l'ensemble d'agrafage est monté sur deux paliers qui peuvent coulisser sur les deux colonnettes.

Avantageusement, le capteur comporte un doigt et l'accosteur est constitué d'une tige autour de laquelle est dispose un ressort amortisseur et qui est munie a son sommet d'un cache qui peut entourer le doigt du capteur et s'escamoter de façon que le sommet de la tige vienne au contact de ce doigt.

La description qui va suivre et qui ne présente aucun caractère limitatif, doit être lue en regard des figures annexées parmi lesquelles :
la figure 1 est une vue de face du dispositif selon la présente invention ;
la figure 2 est une coupe selon l'axe II-II de la figure 1, le vérin étant au repos ; et
la figure 3 est une coupe selon l'axe II-II de la figure 1, la tige du vérin étant déployée.

Ainsi qu'on peut notamment le voir sur les figures 1 et 2, un dispositif pour assembler par agrafage des moulures à plusieurs feuillures comprend un support fixe muni des moyens pour positionner les moulures à assembler et des glissières supportant ce support rendues solidaires par des moyens connus de deux colonnes 1 et 2. Ces colonnes sont réunies à-leur partie inférieure par une embase 3 sous laquelle est monté un vérin 4 dont la tige 5 est reliée à un marteau 6 qui pénètre dans un magasin 7 d'agrafes situé au-dessous du support, et à leur partie supérieure par une pièce 8 solidaire de ces deux colonnes 1 et 2. Cette pièce 8 est munie d'un organe presseur 9 qui est sensiblement situé en regard du marteau 6, ainsi que de moyens de blocage 10.

Selon la présente invention, ce dispositif comprend un ensemble d'agrafage désigné dans sa totalité par la référence 11. Cet ensemble (figure 2) comprend notamment le marteau 6 et un guide coulissant 12, par exemple de section carrée et solidaire de ce marteau. Il comporte un capteur 13 muni d'un doigt 14.

Cet ensemble d'agrafage 11 peut coulisser sur deux colonnettes 15 et 16 qui sont disposées entre un support inférieur 17 solidaire des deux colonnes 1 et 2 et situé au-dessus de l'embase 3, et deux demi-supports supérieurs 18 et 19 montés libres chacun sur une des colonnes. Les colonnes 1 et 2 coulissent verticalement dans le support inférieur 17 et les deux demi-supports 18 et 19. L'ensemble d'agrafage 11 est solidaire de deux paliers 20 et 21 qui peuvent coulisser respectivement sur les colonnettes 15 et 16, des moyens d'équilibrage 22 et 23, tels que des ressorts, étant interposés entre le support 17 et ces paliers 20 et 21.

Ce dispositif comportant l'ensemble d'agrafage 11, peut coulisser horizontalement sur deux glissières 30 et 31 coopérant avec les demi-supports 18 et 19, et supportant une table fixe, ou plan de travail, munie notamment de moyens pour positionner les moulures à assembler.

Au sommet de la tige 5 du vérin 4 est disposé un plateau 24 sur lequel reposent le guide coulissant 12 et le marteau 6. Sur ce plateau est disposé sensiblement en regard du capteur 13 un accosteur 25. Celui-ci est constitué, selon la présente invention, d'une tige 26 autour de laquelle est disposé un ressort amortisseur 27 et qui est muni à son sommet d'un cache 28 pouvant entourer le doigt 14 et s'escamoter pour permettre le contact entre le sommet de la tige 26 et le doigt 14 du capteur 13.

Pour décrire le fonctionnement de ce dispositif nous supposons qu'il est en position de repos, c'est-à-dire la tige 5 du vérin 4 rétractée comme représenté sur la figure 2.

Après avoir disposé deux moulures sur la table comme décrit par exemple dans le brevet français publié sous le N° 2 318 715, on déclenche par des moyens connus le vérin 4 ce qui entraîne l'allongement de sa tige 5, et la descente de l'organe presseur 9 préalablement bloqué sur la pièce 8 par des moyens de blocage 10 qui peuvent être constitués, par exemple, par une clé de blocage. Lorsque l'organe presseur 9 vient en appui sur les moulures le plateau 24 monte. De ce fàit, d'une part, le marteau 6 pousse, de façon connue, vers le haut une agrafe contenue dans le magasin 7 et l'accosteur 25 vient au contact du capteur 13. On obtient ainsi, d'une part, le fait qu'une agrafe est poussée dans les deux moulures pour les assembler, et, d'autre part, du fait du contact réalisé entre le cache 28 et le capteur 13, la montée d'un élément de l'ensemble d'agrafage 11 appelé tête de distribution 29 qui vient ainsi au contact des moulures. Ceci permet l'introduction d'une agrafe dans une des feuillures. Lorsque la tige 5 continuant de se déployer, le sommet de la tige 26 de l'accosteur vient au contact du doigt 14 du capteur 13 par escamotage du cache 28, cette tige 5 du vérin s'arrête et se rétracte.

En faisant coulisser horizontalement l'ensemble d'agrafage 18 sur les deux glissières 30 et 31 et par rapport à la moulure, on peut ainsi introduire une agrafe dans une autre feuillure de la moulure.

## Revendications

1. Dispositif pour assembler par agrafage des moulures à plusieurs feuillures qui comprend un support fixe muni d'une table pour positionner les moulures à assembler, ce support comportant à son extrémité inférieure deux glissières horizontales (30, 31) supportant chacune une chape reliée à un coulisseau, chaque coulisseau étant mobile sur une des deux colonnes (1, 2) verticales lui correspondant qui sont réunies à leur partie inférieure par une embase (3) sous laquelle est monté un vérin (4) dont la tige (5) est reliée à un marteau (6) qui pénètre dans un magasin (7) d'agrafes situé au-dessous du support, et à leur partie supérieure par une pièce (8) solidaire desdites deux colonnes (1, 2) verticales, et munie d'un organe presseur (9) situé sensiblement en regard du marteau (6) ainsi que de moyens de blocage (10), dispositif caractérisé en ce qu'il comprend un ensemble d'agrafage (11) qui comporte ledit marteau (6) et, un guide coulissant (12) solidaire dudit marteau ainsi qu'un capteur (13) ; deux colonnettes (15, 16) sur lesquelles peut coulisser verticalement ledit ensemble d'agrafage, disposées entre un support inférieur (17) disposé entre lesdites deux colonnes (1, 2) et au-dessus de ladite embase (3) et deux demi-supports (18, 19) formant à la fois le palier vertical et la chape correspondants, des moyens d'équilibrage (22, 23) montés sur chaque colonnette au-dessous de l'ensemble d'agrafage ; et un plateau (24) qui est disposé au sommet de la tige (5) dudit vérin (4), et sur lequel reposent ledit marteau et ledit guide coulissant et qui comporte un accosteur (25) en regard dudit capteur (13) avec lequel il coopère. 2. Dispositif selon la revendication 1, caractérisé en ce que ledit guide coulissant (12) est de section carrée.

3. Dispositif selon la revendication 1 ou 2, caractérisé en ce que ledit ensemble d'agrafage (11) est monté sur deux paliers (20, 21) qui peuvent coulisser sur lesdites deux colonnettes (15, 16).

4. Dispositif selon l'une quelconque des revendications 1 à 3, caractérisé en ce que ledit capteur (13) comporte un doigt (14) et que ledit accosteur est constitué d'une tige (26) autour de laquelle est disposé un ressort amortisseur (27) et qui est munie à son sommet d'un cache (28) qui peut entourer le doigt dudit capteur et s'escamoter de façon que le sommet de ladite tige (26) vienne au contact dudit doigt (14).

5. Dispositif selon la revendication 4, caractérisé en ce que lesdits moyens d'équilibrage (22, 23) sont constitués des ressorts.

## Claims

1. A device for assembling, by clipping mouldings incorporating several rabbets, which comprises a fixed support provided with a table for positioning the mouldings to be assembled, this support comprising at its lower end two horizontal slides (30, 31) each one supporting a fork joint connected together to a slide, each slide being movable on one of its two vertical columns (1, 2) corresponding to it which are connected in their lower part by a base (3) under which is mounted an actuating cylinder (4) whose rod (5) is connected to a hammer (6) which penetrates in a clip magazine (7) located below the support, and in their upper part by a piece (8) fast with said two vertical columns (1, 2) and provided with a presser member (9) located substantially opposite the hammer (6) as well as with blocking means (10) device characterized in that it comprises a clipping assembly (11) which comprises said hammer (6) and a sliding guide (12) fast with said hammer as well as a sensor (13), two small columns (15, 16) on which may slide vertically said clipping assembly, disposed between a lower support (17) disposed between said two columns (1, 2) and above said base (3) and two half supports (18, 19) forming the corresponding vertical bearing and the fork joint, balancing means (22, 23) mounted on each small column below the clipping assembly ; and a plate (24) which is disposed at the top of the rod (5) of said cylinder (4) and on which said hammer and said sliding guide rest and which comprises a matching member (25) opposite said sensor (13) with which it cooperates.

2. Device according to claim 1, characterized in that said sliding guide (12) is of square cross section.

3. Device according to claim 1 or 2, characterized in that said clipping assembly (11) is mounted on two bearings (20, 21) which may slide on said two small columns (15, 16).

4. Device according to any one of claims 1 to 3, characterized in that said sensor (13) comprises a finger (14) and the matching member is constituted by a rod (26) about which is disposed an absorbing spring (27) and which is provided at its top with a cover (28) which may surround the finger of said sensor and retract so that the top of said rod (26) comes into contact with this finger (14).

5. Device according to claim 4, characterized in that said balancing means (22, 23) are made of springs.

## Patentansprüche

1. Vorrichtung zum Zusammenfügen durch Heften für Leisten mit mehreren Nuten, bestehend aus einem festem Träger mit einem Tisch zum Positionieren der zu verbindenden Leisten, wobei der Träger an seinem unteren Ende zwei horizontale Gleitführungen (30, 31) aufweist, von denen jede einen mit einer Führungsbacke verbundenen Aufsatz trägt und jede Führungsbacke beweglich auf einer der beiden mit ihr korrespondierenden Vertikalsäulen (1, 2) geführt ist und diese Vertikalsäulen in ihrem unteren Bereich durch eine Bodenplatte (3) miteinander verbunden sind, unter der ein Zylinder (4) montiert ist, dessen Kolbenstange (5) mit einem Hammer (6) verbunden ist, der in ein unter dem Träger angeordnetes Magazin (7) mit Heftklammern eindringt, wohingegen die beiden Säulen (1, 2) in ihrem oberen Bereich durch ein Teil (8) verbunden sind, das ein Druckorgan (9), das gegenüber dem Hammer (6) angeordnet ist, und Blockiermittel (10) aufweist, dadurch gekennzeichnet, daß die Vorrichtung eine Klammereinheit (11) aufweist die den genannten Hammer (6) und eine damit verbundene Führungsbahn (12) sowie einen Fänger (13) trägt ; zwei Stützen (15, 16), an denen die genannte Klammereinheit vertikal verfahren werden kann, wobei die Stützen zwischen einem unteren Träger (17) und zwei Halbträgern (18, 19) angeordnet sind und der untere Träger (17) zwischen den beiden genannten Säulen (1, 2) und über der genannten Bodenplatte (3) positioniert ist, während die beiden Halbträgern (18, 19) zugleich das zugehörige Vertikallager und den Aufsatz bilden, sowie Mittel zum Ausgleich (22, 23), die auf jeder Stütze unterhalb der Klammereinheit montiert sind ; und ein Plateau (24), das am oberen Ende der Kolbenstange (5) des genannten Zylinders (4) angeordnet ist und auf dem der genannte Hammer und die genannte Gleitführung ruhen und das einen Drücker (25) gegenüber dem mit ihm zusammenwirkenden Fänger (13) trägt.

2. Vorrichtung nach Anspruch 1, dadurch gekennzeichnet, daß die genannte Gleitführung (12) viereckigen Querschnitt aufweist.

3. Vorrichtung nach Anspruch 1 oder 2, dadurch gekennzeichnet, daß die genannte Klammereinheit (11) auf zwei Lagern (20, 21) montiert ist, die auf den beiden genannten Stützen (15, 16) verschiebbar geführt sind.

4. Vorrichtung nach einem der Ansprüche 1 bis 3, dadurch gekennzeichnet, daß der Fänger (13) einen Stift (14) trägt und daß der genannte Drücker aus einer Stange (26) besteht, um die herum eine Dämpfungsfeder (27) angeordnet ist und die an ihrem oberen Ende eine Aufnahme (28) aufweist, die den Stift des genannten Fängers umgeben kann und die sich derart zurückziehen kann, daß das obere Ende der genannten Stange (26) in Kontakt mit dem Stift (14) kommt.

5. Vorrichtung nach Anspruch 4, dadurch gekennzeichnet, daß die genannten Ausgleichsmittel (22, 23) aus Federn bestehen.
